# FASCICULE DE BREVET EUROPEEN

(11) **EP 0 620 320 B1**
(45) Date de publication et mention de la délivrance du brevet: **12.11.1997**
(21) Numéro de dépôt: 94400756.6
(22) Date de dépôt: 06.04.1994
(51) Int. Cl.: E01C 19/48

(54) **Procédé de répandage en continu d'enrobés, dispositif d'alimentation pour engin de répandage d'enrobés, et finisseur correspondant**
Verfahren zum kontinuierlichen Aufbringen von Bituminösem Mischgut, Zufuhrvorrichtung für Bitumenauftragvorrichtung und entsprechende Strassenfertiger
Process for continuous spreading of bituminous mixtures, feeding device for bitumen spreader and related finisher

(30) Priorité: 13.04.1993 FR 9304326
(43) Date de publication de la demande: 19.10.1994
(73) Titulaire: SCREG, F-78065 St Quentin-En-Yvelines (FR)
(72) Inventeur: Fouard, Jean-Claude, F-33360 Quinsac (FR)
(74) Mandataire: Jacobson, Claude

(56) Documents cités:
- DE-B- 1 049 413
- GB-A- 975 670
- US-A- 3 636 832
- TRAVAUX, no.615, Novembre 1986, PARIS FR pages 48 - 52 VARLET ET AL 'LA PREMIERE CHAUSSEE NEUVE EN BETON ARME CONTINU SUR L AUTOROUTE A71'

## Description

La présente invention concerne un dispositif d'alimentation pour engin de répandage d'enrobés du type finisseur de revêtement routier ou analogue, ainsi qu'un procédé de répandage d'enrobés en continu.

On utilise, dans l'état de la technique, plusieurs types de machines pendant la construction de routes ou d'autoroutes. Typiquement, il s'agit de répandre un revêtement à base de granulats ou d'enrobés, par-dessus les couches inférieures d'une chaussée, et de compacter ce revêtement afin de donner à la chaussée son aspect fini.

A cette fin, on utilise une machine appelée finisseur, qu'on alimente en enrobés directement avec des semi-remorques routières ou à l'aide d'une trémie d'alimentation. Cette trémie, située à l'avant du finisseur, est elle-même alimentée par des camions qui se relaient pour lui apporter du matériau. La trémie constitue une réserve de matériau, et celui-ci est prélevé graduellement par le finisseur, pendant que ce dernier avance sur la chaussée en cours de construction.

La trémie intermédiaire entre les camions et le finisseur évite les chocs sur ce dernier et régularise partiellement l'alimentation, mais elle n'améliore pas la cadence de répandage.

Il est fréquent que l'ensemble de ravitaillement du finisseur et de transfert des matériaux vers l'arrière du finisseur se comporte comme un "goulot d'étranglement" qui conditionne la vitesse de finition de la chaussée en cours de construction. Ceci est d'autant plus sensible que la largeur de travail du finisseur est élevée. En effet, lorsque le finisseur travaille sur une largeur de 8,50 m, ce qui est courant, il est nécessaire que les enrobés versés dans la trémie par les camions arrivent aussi rapidement que possible vers l'arrière du finisseur, sur une largeur de 8,50 m, et avec un débit suffisant pour obtenir une épaisseur de couche adéquate.

Ceci pose des problèmes, dans la mesure où les cadences élevées de transfert de matériaux à l'intérieur de l'alimenteur et du finisseur engendrent de l'usure et de la casse sur les machines, ce qui entraîne des coûts d'exploitation élevés.

En outre, avec le procédé de répandage et la trémie d'alimentation classiques, il est nécessaire d'arrêter la progression du finisseur pendant la phase d'accueil et de levage de la benne du camion qui vient alimenter le finisseur.

Ainsi, à titre d'exemple, des chronométrages réalisés avec un finisseur alimenté selon l'état de la technique ont donné les résultats moyens suivants:
- temps d'accueil d'un camion et temps de levage: 83 secondes.
- temps de passage dans le finisseur: 157 secondes.
- soit un temps de passage d'un camion d'enrobés dans le finisseur de 240 secondes en moyenne.

Il est à noter que selon cette technique connue de répandage d'enrobés, ceux-ci restent inertes dans la "chaîne" de répandage pendant 83 secondes sur 240, soit environ 35 % du temps nécessaire pour répandre le contenu d'un camion d'enrobés. De ce fait, la cadence de répandage des finisseurs connus est de l'ordre de 375 tonnes par heure, pour une progression de l'ordre de 4 mètres à la minute.

La présente invention a pour but de remédier aux inconvénients du procédé de répandage et des finisseurs selon l'état de la technique, et de proposer un nouveau procédé de répandage d'un revêtement routier, et pour la mise en oeuvre de ce procédé, un nouveau dispositif d'alimentation de finisseur, qui permettent un chargement en enrobés par plusieurs camions simultanément, pendant que le finisseur est en marche, suivi d'un répandage des enrobés en deux phases, à une cadence bien supérieure à celle couramment pratiquée.

A cet effet, l'invention a pour objet un procédé de répandage de matériau de revêtement routier sur une bande de largeur L et d'épaisseur E, conforme à la revendication 1.

Dans un mode de mise en oeuvre, on utilise deux zones latérales de pré-répandage.

L'invention a également pour objet un dispositif d'alimentation pour engin de répandage d'un matériau de revêtement routier du type engin finisseur ou analogue, ledit dispositif d'alimentation étant destiné à être positionné à l'avant du finisseur et étant défini par la revendication 3.

D'autres caractéristiques du dispositif d'alimentation sont décrites dans les revendications 4 à 12.

Le préambule de la revendication 3 correspond au dispositif du DE-A-1 049 413, Fig. 5 et 6, dans lequel la lame transversale de pré-répandage doit régler l'épaisseur du matériau pré-répandu à la valeur finale désirée.

L'invention a encore pour objet un finisseur comportant, au voisinage de sa partie avant, un dispositif d'alimentation ayant une ou plusieurs des caractéristiques précédentes.

Dans un mode de réalisation, le dispositif d'alimentation est solidaire du finisseur.

Il est à noter que le US-A-3 636 832 décrit un procédé de répandage utilisant deux finisseurs couplés disposés côte-à-côte.

L'invention sera mieux comprise en se référant à la description suivante faite à titre d'exemple non limitatif et aux dessins ci-annexés, dans lesquels:
- la figure 1 est une vue schématique du flux d'enrobés à travers un finisseur pourvu d'une trémie d'alimentation classique;
- la figure 2 est une vue, en élévation et en coupe transversale 2-2 de la figure 3, d'un dispositif d'alimentation pour finisseur selon l'invention, et du finisseur positionné sous lui;
- la figure 3 est une vue, en élévation et en coupe longitudinale 3-3 de la figure 2, d'un dispositif d'alimentation pour finisseur selon l'invention;
- la figure 4 est une vue, en plan et en coupe 4-4 de la figure 3, d'un dispositif d'alimentation pour finisseur selon l'invention, montrant l'avant du finisseur positionné sous lui;
- la figure 5 est une vue en plan du dispositif d'alimentation pour finisseur de la figure 4, montrant également le finisseur proprement dit et deux camions d'alimentation.
- la figure 6 est une vue en coupe verticale de la chaussée après le passage du finisseur.

On se réfère à la figure 1.

On a représenté de façon schématique un finisseur 1 comportant à sa partie avant une zone 2 d'alimentation en enrobés par un ou plusieurs camions 3, et à sa partie arrière une zone de finition 4. Le flux des enrobés de la zone d'alimentation 2 vers la zone de finition 4 passe par une zone intermédiaire 5 relativement étroite, correspondant à une ouverture dans la trémie du finisseur, par laquelle les enrobés sont prélevés de la zone d'alimentation, notamment par un convoyeur à barreaux situé au fond de la trémie, puis les enrobés sont étalés de manière à ce que la largeur du flux en zone de sortie 4 corresponde à la largeur de travail désirée.

Selon les procédés de répandage et les finisseurs connus, cette zone intermédiaire 5 constitue un goulot d'étranglement tel que schématisé par la ligne 6, qui nuit à la cadence de travail du finisseur.

Les figures 2 à 4 font apparaître le dispositif d'alimentation 7 selon l'invention. Ce dispositif d'alimentation 7 constitue une unité mobile autonome, comportant un châssis 8 mobile sur des chenilles 9 entraînées par des moyens de motorisation indépendants (non représentés). Le châssis 8 est surmonté par une trémie 10 comportant essentiellement une paroi inférieure 11 sensiblement horizontale et des parois latérales 12 sensiblement verticales. L'avant 13 de la trémie 10 comporte un, ou de préférence deux volets 14 articulés autour d'un axe horizontal 15, destinés à être progressivement relevés (figure 3) pour faciliter l'amenée vers l'arrière du matériau de revêtement versé dans la trémie 10 par des camions. L'arrière 16 de la trémie 10 comporte plusieurs ouvertures 17 en forme de tunnels aménagés dans la paroi arrière 18 de la trémie 10, à la partie inférieure de celle-ci. Ces tunnels 17 débouchent au-dessus de la partie supérieure ouverte 19 de deux carters sans fond 20 de pré-répandage montés sur la partie arrière 16 de la trémie 10, à l'extérieur de celle-ci. Dans chacun des carters 20 de pré-répandage est disposée une vis transporteuse hélicoïdale 21 dont le sens de rotation est choisi afin que des enrobés tombant dans les vis transporteuses soient transportés vers les côtés latéraux 22 du dispositif d'alimentation, tel que schématisé par les flèches F sur la figure 4.

Les carters de pré-répandage 20 pourvus de leurs vis transporteuses 21 peuvent être déplacés latéralement par rapport à l'axe longitudinal du dispositif d'alimentation, par des moyens de réglage quelconques connus en soi et non représentés, aux fins de réglage de la largeur de pré-répandage désirée. En particulier, le réglage latéral des vis transporteuses 21 peut être asservi, par tout dispositif d'asservissement approprié, au réglage choisi pour la largeur L de répandage du finisseur.

Dans sa paroi inférieure 11, la trémie 10 comporte une ouverture centrale 23 et deux ou plusieurs ouvertures latérales 24. Sous les ouvertures latérales 24 sont disposés des moyens latéraux de transport des enrobés vers l'arrière 16 de la trémie 10 et vers les tunnels latéraux 17 débouchant dans les carters de pré-répandage 20. Ces moyers latéraux de transport sont notamment constitués de chaînes transporteuses à barreaux 25, entraînées de façon autonome par des moyens moteurs (non représentés) intégrés au dispositif d'alimentation 7 lui-même. Celui-ci comporte en outre des moyens autonomes de propulsion, distincts de ceux du finisseur 1, et constitués notamment par les chenilles 9, mais dont l'entraînement est asservi par tous moyens d'asservissement connus en soi, aux moyens de propulsion du finisseur.

Sous l'ouverture centrale 23 de la trémie 10 sont disposés des moyens de transport 26 des enrobés vers l'arrière de la trémie 10. Ces moyens de transport 26 sont notamment constitués par une ou plusieurs chaînes transporteuses 26 à barreaux faisant partie du finisseur 1 lui-même, disposées sous l'ouverture centrale 23 du dispositif d'alimentation 7 selon l'invention, pour en soutirer les enrobés et les amener vers l'arrière 27 du finisseur 1 (figure 5).

A l'avant du châssis 8 du dispositif d'alimentation 7, on peut prévoir des rouleaux de poussée 31 destinés à prendre appui contre les roues des camions pendant le chargement de la trémie 10. Les camions seront alors poussés par le dispositif d'alimentation 7, et ne sont jamais au contact du finisseur, ceci pour éviter des à-coups sur ce dernier, dus à la chaîne de transmission des camions, qui seraient préjudiciables à une bonne qualité d'uni du revêtement.

On se réfère à la figure 5, représentant l'ensemble finisseur-dispositif d'alimentation pendant son fonctionnement, qui est schématisé pendant que des camions 3 chargent la trémie 10.

A la mise en place de l'ensemble, le finisseur 1 vient se placer sans la toucher contre l'arrière 16 du dispositif d'alimentation 7 selon l'invention, de sorte que ses convoyeurs à barreaux 26 viennent se placer sous l'ouverture centrale 23 du dispositif d'alimentation. De la même manière, des camions 3 viennent positionner leur benne basculante au-dessus de la partie avant 13 du dispositif d'alimentation 7. En relevant leur benne, ils déchargent les enrobés dans la trémie 10, puis repartent chercher une nouvelle cargaison. Immédiatement, d'autres camions remplis peuvent se présenter pour assurer la continuité du chargement. Lorsque la trémie 10 est chargée une première fois, le finisseur 1 et son dispositif d'alimentation 7 se mettent à avancer, sous la poussée de leurs trains de chenilles respectifs.

En même temps, les chaînes transporteuses latérales 25 du dispositif d'alimentation 7 sont mises en route, et de même pour les chaînes transporteuses centrales 26 du finisseur 1. Les chaînes transporteuses latérales 25 amènent les enrobés vers les vis transporteuses 21 qui les répandent latéralement dans les zones latérales de pré-répandage 28, sur une certaine épaisseur e inférieure à l'épaisseur finale E de la couche de revêtement en sortie du finisseur 1. L'épaisseur de prérépandage e peut être choisie par le réglage en hauteur d'une lame arrière transversale 20A prévue dans chaque carter 20.

Les chaînes transporteuses centrales 26 du finisseur 1 amènent les enrobés vers la vis transporteuse 29 du finisseur 1, de façon connue en soi. La vis transporteuse 29 du finisseur 1 répand les enrobés sur toute la largeur L de la zone de travail du finisseur 1, c'est-à-dire la zone centrale 30 et les zones de pré-répandage 28 où le finisseur 1 vient compléter l'épaisseur e déjà atteinte en sortie des carters de pré-répandage 20 du dispositif d'alimentation 7.

Lorsque le niveau des enrobés dans la trémie 10 a baissé, de nouveaux camions en place contre l'avant 13 du dispositif d'alimentation 7 peuvent lever leurs bennes pour remplir la trémie 10. Pendant le remplissage de celle-ci, les roues des camions sont de préférence poussées par le rouleau de poussée 31 prévu à l'avant du châssis 8 du dispositif d'alimentation 7.

Le résultat du procédé de répandage selon l'invention est illustré sur la figure 6. Les zones 28 délimitées par un trait interrompu correspondent à une première phase du procédé. Pendant cette phase, une épaisseur e de revêtement est _{d}éposée par ₗe _{d}ispositif d'alimentation 7 selon deux bandes dont la largeur correspond à la largeur l des carters de pré-répandage 20.

La deuxième phase du procédé de répandage selon l'invention, est assurée par le finisseur 1. Elle consiste à poser le revêtement routier dans la zone centrale 30, sur une épaisseur E correspondant au niveau final de la couche de revêtement, et à compléter le répandage dans les zones latérales 28 jusqu'à atteindre le niveau final.

Ce mode de fonctionnement est permis par la présence du dispositif d'alimentation 7 qui assure le pré-répandage dans les zones latérales 28.

Le procédé de répandage, et le dispositif d'alimentation 7 selon l'invention, possèdent plusieurs avantages. Comme le montrent les flèches f (figure 5), les enrobés à répandre ne passent plus uniquement par une ouverture centrale et des moyens de convoyage centraux du finisseur, pour être répartis sur toute la largeur par la vis transporteuse du finisseur. Mais ils passent également latéralement par rapport aux moyens de convoyage centraux, ce qui a pour effet de limiter les déplacements latéraux des enrobés, et par suite d'augmenter la cadence de travail de l'ensemble finisseur-dispositif d'alimentation.

En conséquence, des cadences de répandage en continu de l'ordre de 750 tonnes par heure peuvent être atteintes, permettant une progression de 8 mètres à la minute pour les épaisseurs de revêtement couramment pratiquées.

Dans l'exemple décrit ci-dessus, le dispositif d'alimentation 7 est indépendant du finisseur, et sa vitesse d'avancement est asservie à celle du finisseur par des capteurs de proximité appropriées. En variante, le dispositif 7 pourrait être solidarisé avec le finisseur par un attelage approprié.

## Revendications

1. Procédé de répandage de matériau de revêtement routier sur une bande de largeur L et d'épaisseur E, caractérisé en ce que :
- l'on répand d'abord du matériau de revêtement sur au moins une zone de pré-répandage (28), ce pré-répandage étant effectué sur une largeur 2l inférieure à L et sur une épaisseur e inférieure à E, puis,
- l'on répand du matériau de revêtement sur la largeur L, par-dessus la ou les zones de pré-répandage (28) et sur le reste de la largeur L, à concurrence de l'épaisseur E, de façon à obtenir une bande de revêtement finie de largeur L et d'épaisseur E.

2. Procédé selon la revendication 1, caractérisé en ce qu'on utilise deux zones latérales (28) de pré-répandage.

3. Dispositif d'alimentation (7) pour un engin de répandage d'un matériau de revêtement routier, du type engin finisseur (1) ou analogue, adapté pour assurer un répandage du matériau sur toute la largeur (L) à revêtir et sur une épaisseur déterminée (E), ledit dispositif d'alimentation (7) étant destiné à être positionné à l'avant du finisseur (1) et comportant une trémie (10) pourvue d'une ouverture (23) de prélèvement du matériau de revêtement par le finisseur (1), et des moyens (21) de pré-répandage dudit matériau sur une largeur (2l) inférieure à la largeur (L) à revêtir, ces moyens comprenant une lame transversale (20A), caractérisé en ce que la lame transversale (20A) est adaptée pour régler l'épaisseur du matériau pré-répandu à une valeur (e) inférieure à ladite épaisseur déterminée (E).

4. Dispositif d'alimentation (7) selon la revendication 3, caractérisé en ce que lesdits moyens (21) de pré-répandage comprennent au moins une vis transporteuse (21) disposée au voisinage d'au moins une partie latérale arrière (16) de la trémie (10).

5. Dispositif d'alimentation (7) selon la revendication 4, caractérisé en ce qu'il comporte des moyens de convoyage (25) du matériau entre la trémie (10) et la vis transporteuse (21).

6. Dispositif d'alimentation (7) selon la revendication 4 ou la revendication 5, caractérisé en ce que ladite vis transporteuse (21) est réglable latéralement par rapport à l'axe longitudinal du dispositif d'alimentation (7).

7. Dispositif d'alimentation (7) selon la revendication 6, caractérisé en ce que le réglage latéral de ladite vis transporteuse (21) est asservi au réglage de la largeur (L) de répandage du finisseur (1).

8. Dispositif d'alimentation (7) selon l'une quelconque des revendications 4 à 7, caractérisé en ce que la lame transversale (20A) est prévue derrière la vis transporteuse (21).

9. Dispositif d'alimentation (7) selon la revendication 5, caractérisé en ce que lesdits moyens de convoyage (25) du matériau sont constitués par au moins un convoyeur à barreaux (25) disposé sous au moins une ouverture latérale (24) aménagée dans la paroi inférieure (11) de la trémie (10).

10. Dispositif d'alimentation (7) selon l'une quelconque des revendications 3 à 9, caractérisé en ce que ladite trémie (10) comporte une ouverture centrale (23) aménagée dans sa paroi inférieure (11), sous laquelle viennent se positionner des moyens de convoyage (26) du finisseur, alimentant ledit finisseur (1) en matériau de revêtement.

11. Dispositif d'alimentation (7) selon l'une quelconque des revendications 3 à 10, caractérisé en ce qu'il comporte des moyens autonomes (9) de propulsion, notamment des chenilles (9), asservis aux moyens moteurs du finisseur.

12. Dispositif d'alimentation (7) selon l'une quelconque des revendications 3 à 11, caractérisé en ce qu'il comporte, à l'avant de la trémie (10), des moyens (31) de réception de deux camions (3) côte-à-côte.

13. Finisseur (1) pour le répandage de matériau de revêtement routier, caractérisé en ce qu'il comporte, au voisinage de sa partie avant, un dispositif d'alimentation (7) selon l'une quelconque des revendications 3 à 12.

14. Finisseur selon la revendication 13, caractérisé en ce que le dispositif d'alimentation est solidaire du finisseur.

## Patentansprüche

1. Verfahren zur Verteilung von Straßenbelagmaterial in einem Band der Breite L und der Dicke E, dadurch gekennzeichnet, daß
zunächst Belagmaterial auf wenigstens einer Vorverteilungszone (28) verteilt wird, wobei diese Vorverteilung auf einer Breite 2l, die kleiner als L ist, und in einer Dicke e, die kleiner als E ist, erfolgt, dann
das Belagmaterial auf die Breite L über die Vorverteilungszone oder -zonen (28) hinaus und auf den Rest der Breite L bis zu der Dicke E verteilt wird, derart, daß ein Fertigbelagband der Breite L und der Dicke E gewonnen wird.

2. Verfahren nach Anspruch 1, dadurch gekennzeichnet, daß zwei seitliche Vorverteilungszonen (28) verwendet werden.

3. Speisevorrichtung (7) für eine Maschine zur Verteilung von Straßenbelagmateriai, vom Typ Straßenfertiger (1) oder dergleichen, die für eine Gewährleistung einer Verteilung des Materials auf der gesamten zu belegenden Breite (L) und in einer bestimmten Dicke (E) eingerichtet ist, wobei die Speisevorrichtung (7) für eine Anordnung vorne am Straßenfertiger (1) bestimmt ist und einen Bunker (10), der mit einer Öffnung (23) zum Abziehen des Belagmaterials durch den Straßenfertiger (1) versehen ist, und Mittel (21) zur Vorverteilung des Materials auf einer Breite (21), die kleiner als die zu belegende Breite (L) ist, aufweist, wobei die Mittel eine Querklinge (20A) aufweisen, dadurch gekennzeichnet, daß die Querklinge (20A) zur Einstellung der Dicke des Vorverteilungsmaterials auf einen Wert (e), der kleiner als die bestimmte Dicke (E) ist, eingerichtet ist.

4. Speisevorrichtung (7) nach Anspruch 3, dadurch gekennzeichnet, daß die Vorverteilungsmittel (21) wenigstens eine Transportschnecke (21) aufweisen, die im Bereich wenigstens eines seitlichen hinteren Teils (16) des Bunkers (10) angeordnet ist.

5. Speisevorrichtung (7) nach Anspruch 4, dadurch gekennzeichnet, daß sie Mittel (25) zum Überführen des Materials zwischen dem Bunker (10) und der Transportschnecke (21) aufweist.

6. Speisevorrichtung (7) nach Anspruch 4 oder Anspruch 5, dadurch gekennzeichnet, daß die Transportschnecke (21) in Bezug auf die Längsachse der Speisevorrichtung (7) seitlich verstellbar ist.

7. Speisevorrichtung (7) nach Anspruch 6, dadurch gekennzeichnet, daß die seitliche Verstellung der Transportschnecke (21) der Einstellung der Verteilungsbreite (L) des Straßenfertigers (1) unterworfen ist.

8. Speisevorrichtung (7) nach irgendeinem der Ansprüche 4 bis 7, dadurch gekennzeichnet, daß die Querklinge (20A) hinter der Transportschnecke (21) vorgesehen ist.

9. Speisevorrichtung (7) nach Anspruch 5, dadurch gekennzeichnet, daß die Mittel (25) zum Überführen des Materials durch wenigstens einen Sprossenförderer (25) gebildet sind, der unter wenigstens einer seitlichen Öffnung (24) angeordnet ist, die in der unteren Wand (11) des Bunkers (10) ausgebildet ist.

10. Speisevorrichtung (7) nach irgendeinem der Ansprüche 3 bis 9, dadurch gekennzeichnet, daß der Bunker (10) eine in seiner unteren Wand (11) ausgebildete Mittelöffnung (23) aufweist, unter welcher Überführungsmittel (26) des Straßenfertigers zur Anordnung gelangen, die den Straßenfertiger (1) mit Belagmaterial speisen.

11. Speisevorrichtung (7) nach irgendeinem der Ansprüche 3 bis 10, dadurch gekennzeichnet, daß sie unabhängige Vortriebsmittel (9), insbesondere Raupen (9), aufweist, die Motormitteln des Straßenfertigers unterstehen.

12. Speisevorrichtung (7) nach irgendeinem der Ansprüche 3 bis 11, dadurch gekennzeichnet, daß sie vor dem Bunker (10) Mittel (31) zur Aufnahme von zwei Lastwagen (3) nebeneinander aufweist.

13. Straßenfertiger (1) zur Verteilung von Straßenbelagmaterial, dadurch gekennzeichnet, daß er im Bereich Seines vorderen Teils eine Speisevorrichtung (7) nach irgendeinem der Ansprüche 3 bis 12 aufweist.

14. Straßenfertiger nach Anspruch 13, dadurch gekennzeichnet, daß die Speisevorrichtung mit dem Straßenfertiger fest verbunden ist.

## Claims

1. Process for spreading road surfacing material on a strip with width L and thickness E, characterised in that:
- the surfacing material is firstly spread onto at least one pre-spreading zone (28), this pre-spreading being carried out to a width 2l smaller than L and to a thickness e less than E, then
- surfacing material is spread to the width L over the pre-spreading zone or zones (28) and over the remainder of the width L up to thickness E, in order to form a finished strip of surfacing material with width L and thickness E.

2. Process according to Claim 1, characterised in that two lateral pre-spreading zones (28) are used.

3. Feeding device (7) for a spreading machine for road surfacing material, such as a finisher (1) or similar, adjusted to ensure a spread of material over the entire width (L) to be surfaced, and to a determined thickness (E), said feeding device (7) being intended for positioning in front of the finisher (1) and comprising a hopper (10) fitted with an opening (23) for removal of the surfacing material through the finisher (1), and means (21) for pre-spreading said material to a width (2l) smaller than width (L) to be surfaced, these means comprising a transverse blade (20A), characterised in that the transverse blade (20A) is adjusted for regulation of the thickness of the pre-spread material to a value (e) less than said determined thickness (E).

4. Feeding device (7) according to Claim 3, characterised in that said pre-spreading means (21) comprise at least one screw conveyor (21) disposed in the vicinity of at least one rear lateral part (16) of the hopper (10).

5. Feeding device (7) according to Claim 4, characterised in that it comprises means (25) for conveying the material between the hopper (10) and the screw conveyor (21).

6. Feeding device (7) according to Claim 4 or Claim 5, characterised in that said screw conveyor (21) can be controlled laterally in relation to the longitudinal axis of the feeding device (7).

7. Feeding device (7) according to Claim 6, characterised in that the lateral control of said screw conveyor (21) is dependent on the control of the spreading width (L) of the finisher (1).

8. Feeding device (7) according to any one of Claims 4 to 7, characterised in that the transverse blade (20A) is provided behind the screw conveyor (21).

9. Feeding device (7) according to Claim 5, characterised in that said means (25) of conveying the material are formed by at least one crossbar conveyor (25) disposed below at least one lateral opening (24) arranged in the lower wall (11) of the hopper (10).

10. Feeding device (7) according to any one of Claims 3 to 9, characterised in that said hopper (10) comprises a central opening (23) arranged in its lower wall (11), below which the conveying means (26) of the finisher come into position, feeding said finisher (1) with surfacing material.

11. Feeding device (7) according to any one of Claims 3 to 10, characterised in that it comprises independent driving means (9), in particular crawlers (9), actuated by drive means of the finisher.

12. Feeding device (7) according to any one of Claims 3 to 11, characterised in that, in front of the hopper (10), it comprises means (31) for receiving two trucks (3) side by side.

13. Finisher (1) for spreading road surfacing material, characterised in that, in the vicinity of its front portion, it comprises a feeding device (7) according to any one of Claims 3 to 12.

14. Finisher according to Claim 13, characterised in that the feeding device is integral to the finisher.
